# EUROPÄISCHE PATENTSCHRIFT

(11) **EP 3 486 418 B1**
(45) Veröffentlichungstag und Bekanntmachung des Hinweises auf die Patenterteilung: **18.10.2023**
(21) Anmeldenummer: 18213563.2
(22) Anmeldetag: 17.05.2016
(51) Int. Cl.: E05F 1/10, E05F 1/16, A47B 88/463

(54) **AUSSTOSSVORRICHTUNG FÜR EIN BEWEGBARES MÖBELTEIL**
DISCHARGE DEVICE FOR A MOBILE FURNITURE ITEM
DISPOSITIF D'ÉJECTION POUR UN ÉLÉMENT DE MEUBLE MOBILE

(30) Priorität: 09.06.2015 AT 3612015
(43) Veröffentlichungstag der Anmeldung: 22.05.2019
(62) Teilanmeldung aus: 16734548.7
(73) Patentinhaber: Julius Blum GmbH, 6973 Höchst (AT)
(72) Erfinder: DUBACH, Fredi, 8344 Bäretwil (CH)
(74) Vertreter: Torggler & Hofmann Patentanwälte - Innsbruck

(56) Entgegenhaltungen:
- EP-A1- 2 564 002
- DE-U1-202006 013 028
- DE-U1-212013 000 081

## Beschreibung

Die Erfindung betrifft eine Ausstoßvorrichtung für ein bewegbares Möbelteil, mit einem, insbesondere als Gehäuse ausgebildeten, Träger, einem Ausstoßelement zum Ausstoßen des bewegbaren Möbelteils aus einer Schließstellung entlang einem Ausstoßweg in eine Offenstellung, einem das Ausstoßelement in Öffnungsrichtung des bewegbaren Möbelteils kraftbeaufschlagenden Ausstoßkraftspeicher, wobei der Ausstoßkraftspeicher einerseits am Träger und andererseits am Ausstoßelement angreift und einer Spannvorrichtung zum Spannen des Ausstoßkraftspeichers, wobei die Spannvorrichtung ein mit dem bewegbaren Möbelteil koppelbares Spannelement und ein, insbesondere drehbares, Bewegungsübertragungselement zwischen Spannelement und Ausstoßelement aufweist, wobei beim Spannen des Ausstoßkraftspeichers das Spannelement und das Ausstoßelement durch das Bewegungsübertragungselement gekoppelt in zueinander entgegengesetzte Richtungen bewegbar sind. Zudem betrifft die Erfindung ein Möbel mit einem Möbelkorpus, einem bewegbaren Möbelteil und einer solchen Ausstoßvorrichtung für das bewegbare Möbelteil.

In der Möbelbeschlägeindustrie sind schon seit vielen Jahren Ausstoßvorrichtungen für bewegbare Möbelteile wie beispielsweise Schubladen, Möbeltüren oder Möbelklappen bekannt. Oft werden solche Ausstoßvorrichtungen auch als Touch-Latch-Mechanismus oder als Tip-On-Mechanismus bezeichnet.

Ein Beispiel für eine derartige Ausstoßvorrichtung geht aus der Anmeldereigenen WO 2013/134798 A1 hervor. Vor allem im letzten darin genannten Ausführungsbeispiel wird gelehrt, dass eine Spannvorrichtung zum Spannen des Ausstoßkraftspeichers vorgesehen ist, wobei das Spannelement beim Öffnen über einen Magnet vom bewegbaren Möbelteil mitgezogen wird. Diese Bewegung des Spannelements in Öffnungsrichtung wird über ein Bewegungsübertragungselement in Form eines Zahnrades in eine Bewegung des Ausstoßelements in die entgegengesetzte Richtung umgewandelt. Dadurch wird beim Ziehen am bewegbaren Möbelteil über die Spannvorrichtung der Ausstoßkraftspeicher geladen. Das drehbare Bewegungsübertragungselement bleibt bei dieser Ausstoßvorrichtung immer an derselben Stelle, dadurch sind - um den Ausstoßkraftspeicher zu laden - relative große Wege des Spannelements zurückzulegen.

Um nach dem Spannen des Ausstoßkraftspeichers zu gewährleisten, dass das Spannelement nicht bis zum wieder Schließen des bewegbaren Möbelteils vom Möbelkorpus vorsteht, betrifft die Erfindung weiters eine Ausstoßvorrichtung mit einer Rückholvorrichtung zum Bewegen des Spannelements in eine Rückholstellung, wobei die Rückholvorrichtung ein mit dem Spannelement koppelbares Rückholelement und einen das Rückholelement beaufschlagenden Rückholkraftspeicher aufweist.

Eine gattungsbildende Ausstoßvorrichtung geht aus der DE 21 2013 000 081 U1 hervor.

Die Aufgabe der vorliegenden Erfindung besteht darin, eine zum Stand der Technik alternative bzw. verbesserte Ausstoßvorrichtung zu schaffen.

Dies wird durch eine Ausstoßvorrichtung mit den Merkmalen von Anspruch 1 erreicht. Demnach ist erfindungsgemäß vorgesehen, dass das Ausstoßelement, das Bewegungsübertragungselement und das Spannelement über den Ausstoßweg gemeinsam relativ zum Träger bewegbar sind. Somit kann bereits ein Teil des während der Spannbewegung durchzuführenden Bewegungswegs von diesen drei Teilen gemeinsam zurückgelegt werden. Es muss auch keine Entkoppelung zwischen diesen drei Teilen erfolgen. Zudem müssen auch nicht wie beim Stand der Technik zwei Elemente, nämlich das Ausstoßelement und das Spannelement, aus dem Träger bzw. Gehäuse der Ausstoßvorrichtung vorstehen. Um möglichst wenige Komponenten zu benötigen, ist zudem erfindungsgemäß vorgesehen, dass das Rückholelement durch das Bewegungsübertragungselement mitgebildet ist. Mithin erfüllt dieses Bewegungsübertragungselement eine Doppelfunktion, nämlich beim Spannen des Ausstoßkraftspeichers und beim Rückholen des Spannelements. Zudem ist für eine einfache Möglichkeit der gemeinsamen Bewegung erfindungsgemäß vorgesehen, dass das Ausstoßelement, das Bewegungsübertragungselement und das Spannelement gemeinsam entlang einer im Träger ausgebildeten und zwei Endanschläge aufweisenden Führungsbahn, vorzugsweise linear, verschiebbar sind.

Bevorzugte Ausführungsbeispiele der vorliegenden Erfindung sind generell in den Unteransprüchen angegeben. So ist es grundsätzlich möglich, dass die gemeinsame Bewegung des Bewegungsübertragungselements, des Spannelements und des Ausstoßelements nur relativ kurz bzw. nur über einen Teil des Ausstoßwegs des Ausstoßelements erfolgt. Erfindungsgemäß ist allerdings vorgesehen, dass das Ausstoßelement, das Bewegungsübertragungselement und das Spannelement über den gesamten Ausstoßweg gemeinsam relativ zum Träger bewegbar sind.

Um das Spannen des Ausstoßkraftspeichers möglichst exakt zu steuern, ist erfindungsgemäß vorgesehen, dass beim Spannen des Ausstoßkraftspeichers das Bewegungsübertragungselement an einem Endanschlag der Führungsbahn anliegt.

Grundsätzlich ist es möglich, dass das Bewegungsübertragungselement beispielsweise in Form eines Hebelmechanismus oder anderweitig ausgebildet ist. Für eine einfachere und sichere Ausgestaltung ist bevorzugt vorgesehen, dass das Bewegungsübertragungselement als Zahnrad ausgebildet ist. Dazu passend ist zusätzlich bevorzugt vorgesehen, dass das Spannelement und das Ausstoßelement jeweils eine Zahnstange aufweisen. Mithin ist besonders bevorzugt vorgesehen, dass beim Spannen des Ausstoßkraftspeichers die Zahnstange des Spannelements und die Zahnstange des Ausstoßelements mit dem als Zahnrad ausgebildeten Bewegungsübertragungselement kämmen und durch das Bewegungsübertragungselement gekoppelt in zueinander entgegengesetzte Richtungen, vorzugsweise in Form einer 1:1-Übersetzung, bewegbar sind. Dadurch ist eine sichere Übertragung der Spannbewegung auf den Ausstoßkraftspeicher gewährleistet.

Besonders bevorzugt ist vorgesehen, dass das Rückholelement einen Schlitten und das als Zahnrad ausgebildete und im Schlitten drehbar gelagerte Bewegungsübertragungselement aufweist. Bei dieser kompakten Bauweise ist auf gleiche Art und Weise wie bei der Spannvorrichtung vorgesehen, dass das Rückholelement in der im Träger ausgebildeten und zwei Endanschläge aufweisenden Führungsbahn begrenzt verschiebbar gelagert ist.

Um die ohnehin nach dem Ausstoßen meist von einem Benutzer durchgeführte aktive zusätzliche Öffnungsbewegung zu nutzen, ist erfindungsgemäß vorgesehen, dass beim Ziehen des bewegbaren Möbelteils in Öffnungsrichtung der Ausstoßkraftspeicher durch die Spannvorrichtung entlang eines an den Ausstoßweg anschließenden Spannwegs spannbar ist.

Um ein ungewünschtes Auslösen der Ausstoßvorrichtung zu vermeiden, ist bevorzugt eine Verriegelungsvorrichtung zum Verriegeln des Ausstoßelements in einer Verriegelungsstellung vorgesehen, wobei die Verriegelungsvorrichtung durch Überdrücken des bewegbaren Möbelteils in eine hinter der Schließstellung liegende Überdrückstellung entriegelbar ist. Die Verriegelung kann dabei beispielsweise auf Basis des Kugelschreiberprinzips, über Reibflächen oder über ähnliche Varianten erfolgen. Bevorzugt ist vorgesehen, dass die Verriegelungsvorrichtung eine im Träger ausgebildete, vorzugsweise herzkurvenförmige, Kulissenbahn, einen am Ausstoßelement bewegbar, vorzugsweise drehbar, gelagerten Steuerhebel und einen in die Kulissenbahn eingreifenden und am Steuerhebel angeordneten Steuerzapfen aufweist.

Schutz wird außerdem begehrt für ein Möbel mit einem Möbelkorpus, einem bewegbaren Möbelteil und einer erfindungsgemäßen Ausstoßvorrichtung für das bewegbare Möbelteil. Dabei ist es an sich unerheblich, ob die Ausstoßvorrichtung selber am bewegbaren Möbelteil angeordnet ist und sich vom Möbelkorpus abstößt oder ob die Ausstoßvorrichtung am Möbelkorpus angeordnet ist und aktiv das bewegbare Möbelteil in Öffnungsrichtung ausstößt. Das grundsätzliche Funktionsprinzip bleibt bei beiden Varianten gleich. Bevorzugt kann eine derartige Ausstoßvorrichtung auch mit einer, vorzugsweise gedämpften, Einziehvorrichtung kombiniert werden. Somit ist nicht nur ein einfaches Ausstoßen durch Drücken auf das bewegbare Möbelteil möglich, sondern es wird das bewegbare Möbelteil auch in Schließrichtung auf den letzten Zentimetern bzw. Millimetern des Schließwegs aktiv eingezogen. Zum Beispiel kann eine derartige Einziehvorrichtung in ein Scharnier einer Möbeltüre integriert sein. Die Ausstoßvorrichtung und die Einziehvorrichtung können, müssen aber nicht, in einer Baueinheit integriert sein.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1a: eine perspektivische Ansicht eines Möbels mit einer Möbeltüre und einer Ausstoßvorrichtung,
- Fig. 1b: eine perspektivische Ansicht eines Möbels mit drei Schubladen und jeweils einer Ausstoßvorrichtung
- Fig. 2: eine Ausstoßvorrichtung in einer Explosionsdarstellung,
- Fig. 3: eine perspektivische Darstellung der zusammengebauten Ausstoßvorrichtung,
- Fig. 4 bis 12: in einer Draufsicht den Bewegungsablauf einer Ausstoßvorrichtung beim Ausstoßen, Spannen und Rückholen und
- Fig. 13: den Bewegungsablauf der Ausstoßvorrichtung überblicksmäßig auf einer Seite.

Fig. 1a zeigt ein Möbel 21 mit einem Möbelkorpus 22 und einem bewegbaren Möbelteil 2 in Form einer Möbeltüre. Das bewegbare Möbelteil 2 ist über zwei Scharniere 23 am Möbelkorpus 22 schwenkbar gelagert. In eines dieser Scharniere 23 kann eine nicht dargestellte Einziehvorrichtung für das bewegbare Möbelteil 2 integriert sein. Am Möbelkorpus 22 ist eine Ausstoßvorrichtung 1 scharnierfern angeordnet. In diesem Fall ist ersichtlich, dass die Ausstoßvorrichtung 1 an seinem dem bewegbaren Möbelteil 2 zugewandten Ende ein Koppelstück 25 aufweist. Dieses Koppelstück 25 ist mit einem am bewegbaren Möbelteil angeordneten Koppelgegenstück 24 koppelbar. In dieser Fig. 1 befindet sich das bewegbare Möbelteil 2 in Offenstellung OS.

Fig. 1b zeigt ein Möbel 21 mit einem Möbelkorpus 22 und drei bewegbaren Möbelteilen 2 in Form von Schubladen. Die Schubladen sind über Schubladenausziehführungen am Möbelkorpus 22 verschiebbar gelagert. Am Möbelkorpus 22 ist eine Ausstoßvorrichtung 1 zum Ausstoßen der Schublade in eine Offenstellung OS (siehe oberste Schublade) angeordnet. Die Ausstoßvorrichtung 1 kann aber auch an der Schublade selbst oder an einer Schiene der Ausziehführung angeordnet sein.

In Fig. 2 ist eine Explosionsdarstellung der Ausstoßvorrichtung 1 gezeigt. Als Basisteil weist diese Ausstoßvorrichtung 1 den Träger 3 auf. Dieser kann zusammen mit einer nicht dargestellten Abdeckung ein Gehäuse für die gesamten Komponenten der Ausstoßvorrichtung 1 bilden. Im Träger 3 ist eine Kulissenbahn 18 für das Ausstoßelement 4 ausgebildet. Am Ausstoßelement 4 ist über das Steuerhebeldrehlager 31 der Steuerhebel 19 drehbar gelagert. An diesem Steuerhebel 19 ist wiederum der Steuerzapfen 20 angeordnet, der in die herzkurvenförmige Kulissenbahn 18 eingreift. Zusätzlich ist im Träger 3 eine Führungsbahn 34 für das Spannelement 7 ausgebildet. Am vorderen Ende dieses Spannelements 7 ist das Koppelstück 25 angeordnet, welches zusammen mit dem Koppelgegenstück 24 die Koppelvorrichtung 26 bildet.

Zusätzlich ist für die Koppelung und Entkoppelung das Koppel- und Entkoppelelement 27 mit dem Koppelkraftspeicher 40 vorgesehen. Dieser als in etwa V-förmig angeordnete Zugfeder ausgebildete Koppelkraftspeicher 40 ist in Fig. 2 nicht eingezeichnet, aber ab Fig. 4 ersichtlich. Im Träger 3 ist die Führungsbahn 28 für das Koppel- und Entkoppelelement 27 ausgebildet. Weiters ist ein Riegel 61 für das Koppel- und Entkoppelelement 27 vorgesehen, welcher im Lager 62 drehbar gelagert ist und eine Aufnahmemulde 63 für den am Koppel- und Entkoppelelement 27 ausgebildeten Fortsatz 64 aufweist. Der Riegelanschlag 65 ist über die Bolzen 66 in den Ausnehmungen 67 im Träger 3 gehalten.

Der Ausstoßkraftspeicher 5 ist über die Federbasis 29 einerseits mit dem Ausstoßelement 4 verbunden und greift andererseits an der im Träger 3 ausgebildeten Federbasis 30 an. Die Federbasis 29 ist über den Bolzen 68 mit dem Ausstoßelement 4 gelenkig verbunden. Zudem ist in der Federbasis 29 in weiterer Steuerbolzen 69 gehalten, welcher eine gezielte Führung der Federbasis 29 im Bereich 70 des Kulissenbahn 18 ermöglicht. Am Ausstoßelement 4 ist auch eine Zahnstange 12 ausgebildet. Das Spannelement 7 ist mit dem Bewegungsübertragungselement 8 bewegbar gekoppelt. Im Speziellen ist dieses Bewegungsübertragungselement 8 als Zahnrad 10 ausgebildet, welches mit der Zahnstange 11 des Spannelements 7 und der Zahnstange 12 des Ausstoßelements 4 kämmt. Das Bewegungsübertragungselement 8 ist einerseits in der im Träger 3 ausgebildeten Führungsbahn 9 verschiebbar gelagert und andererseits im Schlitten 16 drehbar gelagert. Die Führungsbahn 9 weist zwei Endanschläge E1 und E2 auf. Der Schlitten 16 wiederum ist Teil der Rückholvorrichtung 13 für das Spannelement 7. Im Speziellen greift an diesem Schlitten 16 der Rückholkraftspeicher 15 an. Zudem ist dieser Rückholkraftspeicher 15 am anderen Ende an der im Träger 3 ausgebildeten Federbasis 32 befestigt.

In Fig. 3 ist die Ausstoßvorrichtung 1 in zusammengebautem Zustand dargestellt. Das Koppelstück 25 ist dabei mit dem Koppelgegenstück 24 in einer losen Verbindung. Zudem ist ersichtlich, dass das Spannelement 7 gemeinsam mit dem Bewegungsübertragungselement 8 die Spannvorrichtung 6 bildet. Zusätzlich bildet dieses Bewegungsübertragungselement 8 gleichzeitig mit dem Schlitten 16 das Rückholelement 14. Dieses Rückholelement 14 bildet zusammen mit dem Rückholkraftspeicher 15 wiederum die Rückholvorrichtung 13. In dieser Fig. 3 ist der Rückholkraftspeicher 15 - der in diesem Fall als Feder, insbesondere als Zugfeder, ausgebildet ist - in entspannter Stellung. Demgegenüber befindet sich der Ausstoßkraftspeicher 5, welcher ebenso als Feder, insbesondere als Zugfeder, ausgebildet ist, in gespannter Stellung. Der Steuerzapfen 20 der Verriegelungsvorrichtung 17 befindet sich in der Rastmulde der herzkurvenförmigen Kulissenbahn 18, wodurch sich die gesamte Ausstoßvorrichtung 1 in Verriegelungsstellung VS befindet.

In den Fig. 4 bis 12 ist jeweils linksseitig eine Draufsicht auf die Ausstoßvorrichtung 1 in verschiedenen Stellungen dargestellt. Rechtsseitig ist jeweils dieselbe Draufsicht dargestellt, wobei aber auch die eigentlich nicht ersichtlichen, jeweils darunter liegenden Komponenten durch Strichlierung angedeutet sind.

In Fig. 4 befindet sich die Ausstoßvorrichtung 1 in derselben Stellung wie in Fig. 3, nämlich in der Verriegelungsstellung VS. Zusätzlich befindet sich das hier nicht dargestellte bewegbare Möbelteil 2 in der Schließstellung SS. Diese Schließstellung SS wird durch das Koppelgegenstück 24 repräsentiert, welches ja am bewegbaren Möbelteil 2 befestigt ist. In dieser Verriegelungsstellung VS liegt das Spannelement 7 über das Pufferelement 33 am Ausstoßelement 4 an. Der am Steuerhebel 19 angeordnete Steuerzapfen 20 befindet sich in der Rastmulde der herzkurvenförmigen Kulissenbahn 18 der Verriegelungsvorrichtung 17. Der Ausstoßkraftspeicher 5 ist gespannt, während der Rückholkraftspeicher 15 entspannt ist. Der Riegel 61 umgreift über seine Aufnahmemulde 63 den Fortsatz 64, wodurch sich das Koppel- und Entkoppelelement 27 mit seiner Spitze 47 in einer zum Kopfbereich des Koppelstücks 25 zurückgezogenen Position befindet. In dieser Position ist der Koppelkraftspeicher 40 gespannt. Der Koppelkraftspeicher 40 ist mit seinen beiden Enden im Spannelement 7 gehalten und liegt in einem mittleren Bereich am Koppel- und Entkoppelelement 27 an. Die Koppelvorrichtung 26 befindet in der Entkoppelstellung EK, in welcher das Koppelstück 25 und das Koppelgegenstück 24 lose miteinander verbunden sind.

Wenn ausgehend von dieser Schließstellung SS gemäß Fig. 4 in Schließrichtung SR auf das bewegbare Möbelteil 2 gedrückt wird, so gelangt die Ausstoßvorrichtung 1 in die Überdrückstellung ÜS gemäß Fig. 5. Über das Koppelgegenstück 24 und das Koppelstück 25 wird durch diese Überdrückbewegung das Spannelement 7 in Schließrichtung SR bewegt. Über das Pufferelement 23 wird auch das Ausstoßelement 4 gegen die Kraft des Ausstoßkraftspeichers 5 in Schließrichtung SR bewegt, wodurch der Steuerhebel 19 und vor allem dessen Steuerzapfen 20 aus der Rastmulde der herzkurvenförmigen Kulissenbahn 18 über eine entsprechende Abweichschräge in einen Ausstoßabschnitt der Kulissenbahn 18 gelangt. Dadurch ist das Ausstoßelement 4 nicht mehr über die Verriegelungsvorrichtung 17 am Träger 3 verriegelt sondern befindet sich in einer Entriegelungs-Lage ES. Rechtsseitig ist auch erkennbar, dass mit dieser Überdrückbewegung auch das Bewegungsübertragungselement 8 bis an den Endanschlag E2 der Führungsbahn 9 bewegt wurde. Mit dieser Überdrückbewegung wurde auch der Riege 61 relativ zum Riegelanschlag 65 bewegt, wobei der Fortsatz 71 des Riegels 61 sich am - bei seitlicher Beaufschlagungsrichtung - nachgiebigen Ende 72 des Riegelanschlags 65 vorbeibewegt hat.

Sobald ein Benutzer ausgehend von der Stellung gemäß Fig. 5 das bewegbare Möbelteil 2 loslässt, kann sich der Ausstoßkraftspeicher 5 entspannen. Dadurch gelangt die Ausstoßvorrichtung 1 zunächst in die Stellung gemäß Fig. 6, welche einer geringfügigen Offenstellung OS des bewegbaren Möbelteils 2 entspricht. Es ist erkennbar, dass sich der Steuerzapfen 20 in seiner Entriegelungs-Lage ES bereits etwas in Öffnungsrichtung OR durch den Ausstoßabschnitt der Kulissenbahn 18 bewegt hat. Da der Ausstoßkraftspeicher 5 am Ausstoßelement 4 zieht, bewegt sich auch dieses Ausstoßelement 4 in Öffnungsrichtung OR relativ zum Träger 3. Da zudem das Ausstoßelement 4 über das Pufferelement 33 am Spannelement 7 anliegt, bewegt sich auch dieses Spannelement 7 in Öffnungsrichtung OR. Da darüber hinaus das Bewegungsübertragungselement 8 verschiebbar in der Führungsbahn 9 gelagert ist, werden das Ausstoßelement 4, das Bewegungsübertragungselement 8 und das Spannelement 7 über diesen ersten Teil des Ausstoßweges A gemeinsam relativ zum Träger 3 bewegt. Durch diese Bewegung des Spannelements 7 in Öffnungsrichtung OR wird auch der daran angeordnete Riegel 61 mitgenommen, wodurch der Fortsatz 71 am - bei dieser stirnseitigen Baufschlagungsrichtung - starren Ende 72 der Riegelanschlags 65 anliegt. Dadurch wird eine Drehbewegung des Riegels 61 um das Lager 62 im Uhrzeigersinn initiiert. Der Fortsatz 64 ist dadurch nicht mehr in der Aufnahmemulde 63 des Riegels 61 gehalten. Dadurch hat sich gemäß Fig. 6 der Koppelkraftspeicher 40 bereits entspannt und das Koppel-und Entkoppelelement 27 mitsamt seiner Spitze 47 in den Kopfbereich des Koppelstücks 25 bewegt. Dadurch können sich die voneinander beabstandeten Fortsätze des Kopfbereichs nicht mehr zueinander verbiegen und die Koppelstellung K der Koppelvorrichtung 26 in Form eines formschlüssigen Halts zwischen Koppelstück 25 und Koppelgegenstück 24 ist erreicht.

In Fig. 7 hat die Ausstoßvorrichtung 1 den Ausstoßweg A bereits zurückgelegt. Der Ausstoßkraftspeicher 5 hat sich entspannt. Das Bewegungsübertragungselement 8 in Form des Zahnrads 10 liegt am Endanschlag E1 der Führungsbahn 9 an. Mit dieser Ausstoßbewegung des Ausstoßelements 4 und der Mitbewegung des Bewegungsübertragungselements 8 wurde auch der Rückholkraftspeicher 15 gespannt.

Da sich ab der Offenstellung OS gemäß Fig. 7 das Bewegungsübertragungselement 8 aufgrund des Anschlagens des Bewegungsübertragungselements 8 am Endanschlag E1 der Führungsbahn 9 nicht mehr in Öffnungsrichtung OR mit dem Spannelement 7 mitbewegen kann, kommt es durch weiteres Ziehen am bewegbaren Möbelteil 2 in Öffnungsrichtung OR gemäß Fig. 8 zu einer Relativbewegung zwischen dem Spannelement 7 und dem Bewegungsübertragungselement 8. Im Konkreten bewegt sich das Spannelement 7 weiter in die Richtung R1, wodurch sich das Bewegungsübertragungselement 8 gegen den Uhrzeigersinn dreht. Durch diese Drehung des Bewegungsübertragungselements 8 wird das Ausstoßelement 4 über die Zahnstange 12 in die entgegengesetzte Richtung R2 bewegt. Dadurch wird auch der Ausstoßkraftspeicher 5 wieder gespannt. Somit bildet das Spannelement 7 gemeinsam mit dem Bewegungsübertragungselement 8 die Spannvorrichtung 6 für den Ausstoßkraftspeicher 5. Dieser Ausstoßkraftspeicher 5 ist in Fig. 8 und auch in den Fig. 9, 10 und 13 (teilweise) rein schematisch als durchgehende Linie dargestellt, um die Länge zu veranschaulichen. In Fig. 8 liegt der Fortsatz 64, welcher gleichzeitig einen Anschlag 45 für das Koppel- und Entkoppelelement 27 bildet, am Träger 3 an. Dadurch ist der vorbestimmte Öffnungsweg VO erreicht. Wenn nun weiter in Öffnungsrichtung OR am bewegbaren Möbelteil 2 gezogen wird, kann sich das Koppel- und Entkoppelelement 27 nicht mit dem das Koppelstück 25 mitbildende Spannelement 7 mitbewegen.

Gemäß Fig. 9 hat sich diese Spannbewegung über das Spannelement 7 soweit fortgesetzt, dass sich die Spitze 47 des Koppel- und Entkoppelelements 27 aus dem Kopfbereich des Koppelstücks 25 komplett zurückgezogen hat, wodurch die Koppelvorrichtung 26 entkoppelt (Entkoppelstellung EK), sodass das Koppelgegenstück 24 und mithin das bewegbare Möbelteil 2 nicht mehr mit der Ausstoßvorrichtung 1 gekoppelt ist. Der Fortsatz 64 ist wieder in der Aufnahmemulde 63 des Riegels 61 gehalten. Der Koppelkraftspeicher 40 ist wieder geladen. Durch diese Spannbewegung hat sich auch der Steuerhebel 20 wieder in eine Position in der Kulissenbahn 20 bewegt, welche hinter der Rastmulde liegt. In Fig. 9 ist von der Ausstoßvorrichtung 1 auch der gesamte Öffnungsweg O zurückgelegt worden, welcher sich aus dem Ausstoßweg A und dem anschließenden Spannweg S zusammensetzt. Gemäß Fig. 9 kann nun das bewegbare Möbelteil 2 frei bewegt werden.

Da nun keine Kräfte mehr vom bewegbaren Möbelteil 2 auf die Ausstoßvorrichtung 1 wirken (d. h. es wird nicht mehr aktiv am Spannelement 7 und somit am Ausstoßelement 4 gezogen) kann sich der Ausstoßkraftspeicher 5 wieder kurz und leicht entspannen, bis sich gemäß Fig. 10 der Steuerzapfen 20 in der Rastmulde der herzkurvenförmigen Kulissenbahn 18 verriegelt. Dadurch ist wieder die Verriegelungsstellung VS der Verriegelungsvorrichtung 17 bzw. des Ausstoßelements 4 erreicht.

Sodann beginnt sich gemäß Fig. 11 der Rückholkraftspeicher 15 zu entspannen. Da dieser Rückholkraftspeicher 15 am Schlitten 16 des Rückholelements 14 zieht, das Ausstoßelement 4 aber aufgrund der Verriegelung der Verriegelungsvorrichtung 17 feststeht, beginnt sich das Bewegungsübertragungselement 8 in Form des Zahnrads 10 einerseits in der Führungsbahn 9 in Richtung R2 zu verschieben und andererseits im Schlitten 16 im Uhrzeigersinn zu drehen. Durch diese Drehung des Übertragungselements 8 wird auch das Spannelement 7 - in diesem Fall doppelt so schnell wie das Bewegungsübertragungselement 8 - in Richtung R2 bewegt. Das bewegbare Möbelteil 2 befindet sich immer noch in der Offenstellung OS, während sich die Ausstoßvorrichtung 1 bereits in der Verriegelungsstellung VS der Verriegelungsvorrichtung 17 befindet.

In Fig. 12 hat sich der Rückholkraftspeicher 15 komplett entspannt, wodurch das Spannelement 7 wieder am Ausstoßelement 4 anliegt. Dabei wird das Anschlagen des Spannelements 7 am Ausstoßelement 4 über das Pufferelement 33 gedämpft. Von der Rückholvorrichtung 13 ist dadurch das Spannelement 7 in die Rückholstellung R bewegt worden. Im Gegensatz zur Fig. 4 befindet sich in Fig. 12 das bewegbare Möbelteil 2 noch in der Offenstellung OS. Wenn von dieser Offenstellung OS händisch das bewegbare Möbelteil 2 wieder geschlossen wird, so gelangt im letzten Schließabschnitt das Koppelgegenstück 24 wieder mit dem Koppelstück 25 in eine lose Verbindung, wodurch wieder die Stellung gemäß Fig. 4 erreicht wäre.

In Fig. 13 sind übersichtlich die einzelnen Stellungen gemäß der Fig. 4 bis 12 nochmals in einer Abfolge dargestellt. Im Vergleich des dritten Bildes mit dem vierten Bild dieser Fig. 13 ist ersichtlich, wie erfindungsgemäß das Ausstoßelement 4, das Bewegungsübertragungselement 8 und das Spannelement 7 über den Ausstoßweg A gemeinsam relativ zum Träger 3 bewegbar sind.

## Patentansprüche

1. Ausstoßvorrichtung (1) für ein bewegbares Möbelteil (2), mit
- einem, insbesondere als Gehäuse ausgebildeten, Träger (3),
- einem Ausstoßelement (4) zum Ausstoßen des bewegbaren Möbelteils (2) aus einer Schließstellung (SS) entlang einem Ausstoßweg (A) in eine Offenstellung (OS),
- einem das Ausstoßelement (4) in Öffnungsrichtung (OR) des bewegbaren Möbelteils (2) kraftbeaufschlagenden Ausstoßkraftspeicher (5), wobei der Ausstoßkraftspeicher (5) einerseits am Träger (3) und andererseits am Ausstoßelement (4) angreift,
- einer Spannvorrichtung (6) zum Spannen des Ausstoßkraftspeichers (5), wobei die Spannvorrichtung (6) ein mit dem bewegbaren Möbelteil (2) koppelbares Spannelement (7) und ein, insbesondere drehbares, Bewegungsübertragungselement (8) zwischen Spannelement (7) und Ausstoßelement (4) aufweist, wobei beim Spannen des Ausstoßkraftspeichers (5) das Spannelement (7) und das Ausstoßelement (4) durch das Bewegungsübertragungselement (8) gekoppelt in zueinander entgegengesetzte Richtungen (R1, R2) bewegbar sind, wobei bei einem Ziehen des bewegbaren Möbelteils (2) in Öffnungsrichtung (OR) der Ausstoßkraftspeicher (5) durch die Spannvorrichtung (6) spannbar ist, und
- einer Rückholvorrichtung (13) zum Bewegen des Spannelements (7) in eine Rückholstellung (R), wobei die Rückholvorrichtung (13) ein mit dem Spannelement (7) koppelbares Rückholelement (14) und einen das Rückholelement (14) beaufschlagenden Rückholkraftspeicher (15) aufweist,
**dadurch gekennzeichnet, dass** das Ausstoßelement (4), das Bewegungsübertragungselement (8) und das Spannelement (7) über den Ausstoßweg (A) gemeinsam relativ zum Träger (3) bewegbar sind, wobei das Rückholelement (14) durch das Bewegungsübertragungselement (8) mitgebildet ist, wobei das Ausstoßelement (4), das Bewegungsübertragungselement (8) und das Spannelement (7) gemeinsam entlang einer im Träger (3) ausgebildeten und zwei Endanschläge (E1, E2) aufweisenden Führungsbahn (9) verschiebbar sind, wobei beim Spannen des Ausstoßkraftspeichers (5) das Bewegungsübertragungselement (8) an einem Endanschlag (E1) der Führungsbahn (9) anliegt, und dass beim Ziehen des bewegbaren Möbelteils (2) in Öffnungsrichtung (OR) der Ausstoßkraftspeicher (5) durch die Spannvorrichtung (6) entlang eines an den Ausstoßweg (A) anschließenden Spannwegs (S) spannbar ist.

2. Ausstoßvorrichtung nach Anspruch 1, **dadurch gekennzeichnet, dass** das Ausstoßelement (4), das Bewegungsübertragungselement (8) und das Spannelement (7) gemeinsam entlang einer im Träger (3) ausgebildeten und zwei Endanschläge (E1, E2) aufweisenden Führungsbahn (9) linear verschiebbar sind.

3. Ausstoßvorrichtung nach einem der Ansprüche 1 oder 2, **dadurch gekennzeichnet, dass** das Bewegungsübertragungselement (8) als Zahnrad (10) ausgebildet ist.

4. Ausstoßvorrichtung nach einem der Ansprüche 1 bis 3, **dadurch gekennzeichnet, dass** das Spannelement (7) und das Ausstoßelement (4) jeweils eine Zahnstange (11, 12) aufweisen.

5. Ausstoßvorrichtung nach Anspruch 3 und 4, **dadurch gekennzeichnet, dass** beim Spannen des Ausstoßkraftspeichers (5) die Zahnstange (11) des Spannelements (7) und die Zahnstange (12) des Ausstoßelements (4) mit dem als Zahnrad (10) ausgebildeten Bewegungsübertragungselement (8) kämmen und durch das Bewegungsübertragungselement (8) gekoppelt in zueinander entgegengesetzte Richtungen (R1, R2), vorzugsweise in Form einer 1:1-Übersetzung, bewegbar sind.

6. Ausstoßvorrichtung nach einem der Ansprüche 1 bis 5, **dadurch gekennzeichnet, dass** das Rückholelement (14) einen Schlitten (16) und das als Zahnrad (10) ausgebildete und im Schlitten (16) drehbar gelagerte Bewegungsübertragungselement (8) aufweist.

7. Ausstoßvorrichtung nach einem der Ansprüche 1 bis 6, **dadurch gekennzeichnet, dass** das Rückholelement (14) in der im Träger (3) ausgebildeten und zwei Endanschläge (E1, E2) aufweisenden Führungsbahn (9) begrenzt verschiebbar gelagert ist.

8. Ausstoßvorrichtung nach einem der Ansprüche 1 bis 7, **gekennzeichnet durch** eine Verriegelungsvorrichtung (17) zum Verriegeln des Ausstoßelements (4) in einer Verriegelungsstellung (VS), wobei die Verriegelungsvorrichtung (17) durch Überdrücken des bewegbaren Möbelteils (2) in eine hinter der Schließstellung (SS) liegende Überdrückstellung (ÜS) entriegelbar ist.

9. Ausstoßvorrichtung nach Anspruch 8, **dadurch gekennzeichnet, dass** die Verriegelungsvorrichtung (17) eine im Träger (3) ausgebildete, vorzugsweise herzkurvenförmige, Kulissenbahn (18), einen am Ausstoßelement (4) bewegbar, vorzugsweise drehbar, gelagerten Steuerhebel (19) und einen in die Kulissenbahn (18) eingreifenden und am Steuerhebel (19) angeordneten Steuerzapfen (20) aufweist.

10. Möbel (21) mit einem Möbelkorpus (22), einem bewegbaren Möbelteil (2) und einer Ausstoßvorrichtung (1) nach einem der Ansprüche 1 bis 9 für das bewegbare Möbelteil (2).

11. Möbel nach Anspruch 10, **dadurch gekennzeichnet, dass** das bewegbare Möbelteil (2) als Möbeltüre ausgebildet ist, wobei die Möbeltüre über zwei Scharniere (23) am Möbelkorpus (22) schwenkbar gelagert ist und die Ausstoßvorrichtung (1) an einer von den Scharnieren (23) beabstandeten Stelle angeordnet ist.

12. Möbel nach Anspruch 11, **dadurch gekennzeichnet, dass** die Ausstoßvorrichtung (1) an einem den Scharnieren (23) gegenüberliegenden Bereich des Möbelkorpus (22) angeordnet ist.

## Claims

1. An ejection device (1) for a movable furniture part (2), comprising
- a carrier (3), in particular formed as a housing,
- an ejection element (4) for ejecting the movable furniture part (2) from a closed position (SS) into an open position (OS) along an ejection path (A),
- an ejection force storage member (5) force-actuating the ejection element (4) in the opening direction (OR) of the movable furniture part (2), wherein the ejection force storage member (5) on the one hand engages the carrier (3) and on the other hand engages the ejection element (4),
- a tensioning device (6) for tensioning the ejection force storage member (5), wherein the tensioning device (6) comprises a tensioning element (7), which can be coupled to the movable furniture part (2), and a, in particular rotatable, movement transmission element (8) between the tensioning element (7) and the ejection element (4), wherein the tensioning element (7) and the ejection element (4) can be moved in opposite directions (R1, R2) in a coupled manner by the movement transmission element (8) when the ejection force storage member (5) is tensioned, wherein the ejection force storage member (5) can be tensioned by the tensioning device (6) when pulling the movable furniture part (2) in the opening direction (OR), and
- a retrieving device (13) for moving the tensioning element (7) in a retrieved position (R), wherein the retrieving device (13) comprises a retrieving element (14), which can be coupled to the tensioning element (7), and a retrieving force storage member (15) force-actuating the retrieving element (14),
**characterized in that** the ejection element (4), the movement transmission element (8) and the tensioning element (7) can be moved together relative to the carrier (3) over the ejection path (A), wherein the retrieving element (14) is integrally formed with the movement transmission element (8), wherein the ejection element (4), the movement transmission element (8) and the tensioning element (7) are displaceable together along a guide track (9) formed in the carrier (3) and comprising two end abutments (E1, E2), wherein the movement transmission element (8) abuts an end abutment (E1) of the guide track (9) when the ejection force storage member (5) is tensioned, and that the ejection force storage member (5) can be tensioned by the tensioning device (6) when pulling the movable furniture part (2) in the opening direction (OR) along a tensioning path (S) following the ejection path (A).

2. The ejection device according to claim 1, **characterized in that** the ejection element (4), the movement transmission element (8) and the tensioning element (7) are linearly displaceable together along a guide track (9) formed in the carrier (3) and comprising two end abutments (E1, E2).

3. The ejection device according to one of claims 1 or 2, **characterized in that** the movement transmission element (8) is formed as a gear wheel (10).

4. The ejection device according to one of the claims 1 to 3, **characterized in that** the tensioning element (7) and the ejection element (4) each comprise a gear rack (11, 12) .

5. The ejection device according to claim 3 and 4, **characterized in that**, when the ejection force storage member (5) is tensioned, the gear rack (11) of the tensioning element (7) and the gear rack (12) of the ejection element (4) mesh with the movement transmission element (8) formed as a gear wheel (10) and are movable, preferably in the form of a 1:1-transmission ratio, in opposite directions (R1, R2) in a coupled manner by the movement transmission element (8) .

6. The ejection device according to one of claims 1 to 5, **characterized in that** the retrieving element (14) comprises a slider (16) and the movement transmission element (8) formed as a gear wheel (10) and being rotatably supported in the slider (16).

7. The ejection device according to one of claims 1 to 6, **characterized in that** the retrieving element (14) is displaceably supported in a limited manner in the guide track (9) comprising two end abutments (E1, E2) and formed in the carrier (3).

8. The ejection device according to one of claims 1 to 7, **characterized by** a locking device (17) for locking the ejection element (4) in a locking position (VS), wherein the locking device (17) can be unlocked by over-pressing the movable furniture part (2) into an over-pressed position (US) located behind the closed position (SS).

9. The ejection device according to claim 8, **characterized in that** the locking device (17) comprises a, preferably cardioid-shaped, sliding guide track (18) formed in the carrier (3), a control lever (19) movably, preferably rotatably, supported on the ejection element (4) and a control pin (20) arranged on the control lever (19) and engaging the sliding guide track (18).

10. An item of furniture (21), comprising a furniture carcass (22), a movable furniture part (2) and an ejection device (1) according to one of claims 1 to 9 for the movable furniture part (2).

11. The item of furniture according to claim 10, **characterized in that** the movable furniture part (2) is formed as a furniture door, wherein the furniture door is pivotally supported on the furniture carcass (22) by means of two hinges (23) and the ejection device (1) is arranged on a position distanced to the hinges (23).

12. The item of furniture according to claim 11, **characterized in that** the ejection device (1) is arranged in a region of the furniture carcass (22) opposite to the hinges (23).

## Revendications

1. Dispositif d'éjection (1) pour un élément de meuble (2) mobile, avec
- un support (3) réalisé en particulier comme boîtier,
- un élément d'éjection (4) pour l'éjection de l'élément de meuble (2) mobile d'une position de fermeture (SS) le long d'une course d'éjection (A) dans une position d'ouverture (OS),
- un accumulateur de force d'éjection (5) alimentant en force l'élément d'éjection (4) dans le sens d'ouverture (OR) de l'élément de meuble (2) mobile, dans lequel l'accumulateur de force d'éjection (5) agit d'une part sur le support (3) et d'autre part sur l'élément d'éjection (4),
- un dispositif de serrage (6) pour le serrage de l'accumulateur de force d'éjection (5), dans lequel le dispositif de serrage (6) présente un élément de serrage (7) couplable à l'élément de meuble mobile (2) et un élément de transmission de mouvement (8) en particulier rotatif entre l'élément de serrage (7) et l'élément d'éjection (4), dans lequel lors du serrage de l'accumulateur de force d'éjection (5), l'élément de serrage (7) et l'élément d'éjection (4) sont mobiles couplés par l'élément de transmission de mouvement (8) dans des sens opposés l'un à l'autre (R1, R2), dans lequel lors d'une traction de l'élément de meuble (2) mobile dans le sens d'ouverture (OR), l'accumulateur de force d'éjection (5) peut être serré par le dispositif de serrage (6) et
- un dispositif de rappel (13) pour le déplacement de l'élément de serrage (7) dans une position de rappel (R), dans lequel le dispositif de rappel (13) présente un élément de rappel (14) couplable à l'élément de serrage (7) et un accumulateur de force de rappel (15) alimentant l'élément de rappel (14),
**caractérisé en ce que** l'élément d'éjection (4), l'élément de transmission de mouvement (8) et l'élément de serrage (7) sont mobiles sur la course d'éjection (A) ensemble par rapport au support (3), dans lequel l'élément de rappel (14) est formé par l'élément de transmission de mouvement (8), dans lequel l'élément d'éjection (4), l'élément de transmission de mouvement (8) et l'élément de serrage (7) sont mobiles ensemble le long d'une bande de guidage (9) présentant deux butées finales (E1, E2) et réalisée dans le support (3), dans lequel lors du serrage de l'accumulateur de force d'éjection (5), l'élément de transmission de mouvement (8) repose contre une butée finale (E1) de la bande de guidage (9), et que lors de la traction de l'élément de meuble (2) mobile dans le sens d'ouverture (OR), l'accumulateur de force d'éjection (5) peut être serré par le dispositif de serrage (6) le long d'une course de serrage (S) contiguë à la course d'éjection (A).

2. Dispositif d'éjection selon la revendication 1, **caractérisé en ce que** l'élément d'éjection (4), l'élément de transmission de mouvement (8) et l'élément de serrage (7) sont mobiles linéairement ensemble le long d'une bande de guidage (9) présentant deux butées finales (E1, E2) et réalisée dans le support (3).

3. Dispositif d'éjection selon l'une des revendications 1 ou 2, **caractérisé en ce que** l'élément de transmission de mouvement (8) est réalisé comme roue dentée (10).

4. Dispositif d'éjection selon l'une des revendications 1 à 3, **caractérisé en ce que** l'élément de serrage (7) et l'élément d'éjection (4) présentent respectivement une crémaillère (11, 12).

5. Dispositif d'éjection selon les revendications 3 et 4, **caractérisé en ce que** lors du serrage de l'accumulateur de force d'éjection (5), la crémaillère (11) de l'élément de serrage (7) et la crémaillère (12) de l'élément d'éjection (4) s'engrènent avec l'élément de transmission de mouvement (8) réalisée comme roue dentée (10) et sont mobiles couplées par l'élément de transmission de mouvement (8) dans des sens (R1, R2) opposés l'un à l'autre, de préférence sous la forme d'une transmission 1:1.

6. Dispositif d'éjection selon l'une des revendications 1 à 5, **caractérisé en ce que** l'élément de rappel (14) présente un chariot (16) et l'élément de transmission de mouvement (8) logé de manière rotative dans le chariot (16) et réalisé comme roue dentée (10).

7. Dispositif d'éjection selon l'une des revendications 1 à 6, **caractérisé en ce que** l'élément de rappel (14) est logé de manière mobile et limitée dans la bande de guidage (9) réalisée dans le support (3) et présentant deux butées finales (E1, E2).

8. Dispositif d'éjection selon l'une des revendications 1 à 7, **caractérisé par** un dispositif de verrouillage (17) pour le verrouillage de l'élément d'éjection (4) dans une position de verrouillage (VS), dans lequel le dispositif de verrouillage (17) est déverrouillable par surpression de l'élément de meuble (2) mobile dans une position de surpression (ÜS) se trouvant derrière la position de fermeture (SS).

9. Dispositif d'éjection selon la revendication 8, **caractérisé en ce que** le dispositif de verrouillage (17) présente une bande de coulisse (18) réalisée dans le support (3), de préférence en forme de cardioïde, un levier de commande (19) logé de manière mobile, de préférence rotative, au niveau de l'élément d'éjection (4), et un tenon de commande (20) s'engageant dans la bande de coulisse (18) et agencé au niveau du levier de commande (19).

10. Meuble (21) avec un corps de meuble (22), un élément de meuble (2) mobile et un dispositif d'éjection (1) selon l'une des revendications 1 à 9 pour l'élément de meuble (2) mobile.

11. Meuble selon la revendication 10, **caractérisé en ce que** l'élément de meuble (2) mobile est réalisé comme porte de meuble, dans lequel la porte de meuble est logée de manière pivotante par le biais de deux charnières (23) au niveau du corps de meuble (22) et le dispositif d'éjection (1) est agencé en un point espacé des charnières (23).

12. Meuble selon la revendication 11, **caractérisé en ce que** le dispositif d'éjection (1) est agencé au niveau d'une zone opposée aux charnières (23) du corps de meuble (22).
